# EUROPÄISCHE PATENTSCHRIFT

(11) **EP 2 878 234 B1**
(45) Veröffentlichungstag und Bekanntmachung des Hinweises auf die Patenterteilung: **06.05.2020**
(21) Anmeldenummer: 14195348.9
(22) Anmeldetag: 28.11.2014
(51) Int. Cl.: A47F 11/10, A47F 3/04, G09F 13/00, G09F 3/18

(54) **Warenpräsentationsmöbel**
Goods display cabinet
Meuble de présentation de marchandise

(30) Priorität: 28.11.2013 DE 102013113166; 11.02.2014 DE 102014101680
(43) Veröffentlichungstag der Anmeldung: 03.06.2015
(73) Patentinhaber: PAN-DUR Holding GmbH & Co. KG, 74747 Ravenstein (DE)
(72) Erfinder: Weiss, Albert, 74706 Osterburken (DE)
(74) Vertreter: Baudler, Ron

(56) Entgegenhaltungen:
- WO-A1-2012/154236
- CN-U- 203 028 726
- DE-A1- 3 513 201
- JP-A- 2000 106 987
- US-A- 2 308 726
- US-A- 5 330 261
- US-A1- 2002 073 588

## Beschreibung

Die vorliegende Erfindung betrifft ein Warenpräsentationsmöbel in Form einer von oben zugänglichen Kühltruhe, das der Aufnahme und Präsentation von zu kühlenden Waren, vorzugsweise Lebensmitteln, dient. Das Warenpräsentationsmöbel umfasst einen Aufnahmeraum für Waren und wenigstens eine Tür, beispielsweise in Form einer Schiebe- oder Schwenktür oder einer Truhenabdeckung, die zwischen einer Offen- und einer Schließstellung bewegbar, beispielsweise verschiebbar oder verschwenkbar, ist, und über die der Aufnahmeraum von außen zugänglich ist. Erfindungsgemäß ist vorgesehen, dass das Warenpräsentationsmöbel mehrere transparente, vorzugsweise zumindest teilweise aus Glas bestehende, Präsentationsflächen besitzt, die der Aufnahme von Informationsmaterial dienen, und die über zumindest ein Gelenk verschwenkbar an dem Warenpräsentationsmöbel gelagert sind. Die Präsentationsflächen stellen einen Teil der Außenverkleidung des Warenpräsentationsmöbels dar. Das Warenpräsentationsmöbel in Form einer von oben zugängliche Kühltrühe besitzt einen Sockelbereich und eine transparente Glasumrandung, über die der seitliche Blick ins Innere des Warenpräsentationsmöbels möglich ist. Zwischen dem Sockelbereich und der Glasumrandung ist nun vorgesehen, entsprechend transparente Präsentationsflächen zu platzieren.

Ein Warenpräsentationsmöbel mit von oben zugänglichem Warenraum ist beispielsweise in der DE 35 13 201 A1 offenbart.

Die Präsentationsflächen können beispielsweise als verschwenkbare Glasflächen ausgebildet sein. Eine Präsentationsfläche erstreckt sich vorzugsweise über die gesamte Breite oder Länge des Warenpräsentationsmöbels und über- bzw. verdeckt damit beispielsweise den genannten Sockelbereich zumindest größtenteils nach außen hin.

Von außen betrachtet gehen die Präsentationsflächen schließlich vorteilhafterweise bündig oder über eine Schattenfuge in die Glasumrandung über, so dass für den Kunden der Eindruck entsteht, dass die gesamte Seitenfläche (eventuell mit Ausnahme eines kleinen Sockelbereichs) aus Glas besteht. Hinter den Präsentationsflächen, die um entsprechende Gelenke verschwenkbar sind, können schließlich Präsentations- und Angebotsblätter gelegt werden, die den Verbraucher auf bestimmte Angebote sowie die in dem Warenpräsentationsmöbel gelagerte Ware aufmerksam machen können. Die Präsentationsflächen können schließlich über ein oder mehrere Sicherungselemente, beispielsweise in Form eines Seils oder einer Kette, mit einem entsprechenden Halter des Warenpräsentationsmöbels verbunden sein. Werden die Präsentationsfläche aufgeklappt bzw. aufgeschwenkt, so dient das Sicherungselement als Begrenzung, so dass die Präsentationsflächen nur um einen bestimmten Winkel, vorzugsweise weniger als 90°, verschwenkt werden können.

Die verschwenkbaren Präsentationflächen können ferner mit Hilfe von Magneten oder form- und/oder kraftschlüssigen Sicherungselementen in ihrer Schließstellung gehalten sein, so dass ein gewisser Kraftaufwand nötig ist, um die jeweilige Präsentationfläche in ihre Offenstellung zu bewegen, in der beispielsweise die genannten Angebote ausgetauscht werden können. Insbesondere ist es schließlich von Vorteil, wenn die Präsentationsflächen eine rechteckige Grundstruktur aufweisen. Ebenso können sie einen schmalen Rahmen aufweisen, um die Kanten vor Beschädigung zu schützen, wobei die Rahmen vorzugsweise transparent ausgebildet sind.

Im Folgenden werden Ausführungsbeispiele der bisher beschriebenen Lösungen gezeigt. Es zeigt:
- **Figuren 1 und 2**: verschiedene Kühlmöbel,
- **Figur 3**: eine perspektivische Prinzipskizze eines erfindungsgemäßen Warenpräsentationsmöbels,

- **Figur 4**: das in Figur 3 gezeigte Warenpräsentationsmöbel mit veränderter Stellung einer Präsentationsfläche,
- **Figur 5**: eine der in Figur 4 dargestellten Präsentationsfläche in einer Seitenansicht, und
- **Figur 6**: die in Figur 5 gezeigte Präsentationsfläche in veränderter Stellung.

Beschrieben werden verschiedene Warenpräsentationsmöbel, die als Kühlmöbel 37 in Form einer von oben zugänglichen Kühltrühe ausgebildet sind (die Figuren 1 bis 2 zeigen beispielsweise Perspektiven entsprechender Kühlmöbel 37) und daher einen entsprechenden Kältemittelkreislauf besitzen, der jedoch in den Figuren aus Übersichtsgründen nicht dargestellt ist.

Ferner zeigen die Figuren 3 bis 6, dass es von Vorteil sein kann, wenn zumindest ein Teil der das Warenpräsentationsmöbel nach außen hin begrenzenden Seitenwände eine Abdeckscheibe 13 umfassen, die mit Hilfe eines Gelenks 16 zwischen einer geöffneten (Figur 6) und einer geschlossenen Stellung bewegbar, beispielsweise verschwenkbar, sind.

Die Abdeckscheibe 13, die vorzugsweise zumindest teilweise aus Glas besteht, kann beispielsweise über ein oder mehrere Halterprofil(e) 15 beweglich mit einem oder mehreren Halteelementen 12 in Verbindung stehen, die z. B. mit einem Rahmen 3 oder einem sonstigen Trägerelement des Warenpräsentationsmöbels in Verbindung stehen. Die Abdeckscheiben 13 dienen der Aufnahme von Informationsmaterial, wie beispielsweise Hinweisen auf die Art oder den Preis der in dem Warenpräsentationsmöbel präsentierten Waren 9 und damit wiederum als Präsentationsfläche 18.

Erfindungsgemäß sind die Abdeckscheiben 13 zwischen einer oberen Verglasung 17 und einem Unterbau des Warenpräsentationsmöbels platziert sind.

Von Vorteil ist es, wenn die Verglasung 17 über eine Fixierung in ihrer Schließstellung haltbar ist. Die Fixierung 14 kann beispielsweise einen in einer Vertiefung des Warenpräsentationsmöbels einrastenden Vorsprung umfassen.

### Bezugszeichenliste

- 3: Rahmen
- 5: Tür
- 12: Halteelement
- 13: Abdeckscheibe
- 14: Fixierung
- 15: Halteprofil
- 16: Gelenk
- 17: Verglasung
- 18: Präsentationsfläche
- 25: Aufnahmeraum
- 37: Kühlmöbel

## Patentansprüche

1. Warenpräsentationsmöbel in Form einer von oben zugänglichen Kühltruhe, das der Aufnahme und Präsentation von zu kühlenden Waren (9), vorzugsweise Lebensmitteln, dient, wobei das Warenpräsentationsmöbel einen Aufnahmeraum (25) für Waren (9) umfasst, wobei das Warenpräsentationsmöbel wenigstens eine Tür (5) umfasst, die zwischen einer Offen- und einer Schließstellung bewegbar ist und über die der Aufnahmeraum (25) von außen zugänglich ist, **dadurch gekennzeichnet, dass** das Warenpräsentationsmöbel mehrere transparente Präsentationsflächen (18) besitzt, die der Aufnahme bzw. der Fixierung von Informationsmaterial dienen, und die über zumindest ein Gelenk (16) verschwenkbar an dem Warenpräsentationsmöbel gelagert sind, wobei die Präsentationsflächen (18) einen Teil einer Außenverkleidung des Warenpräsentationsmöbels bilden, wobei das Warenpräsentationsmöbel einen Sockelbereich und eine transparente Glasumrandung, über die der seitliche Blick ins Innere des Warenpräsentationsmöbels möglich ist, umfasst, und wobei die Präsentationsflächen (18) zwischen dem Sockelbereich und der Glasumrandung platziert sind.

2. Warenpräsentationsmöbel gemäß dem vorangegangenen Anspruch, **dadurch gekennzeichnet, dass** die Präsentationsflächen (18) als verschwenkbare Glasflächen ausgebildet sind.

3. Warenpräsentationsmöbel gemäß einem der vorangegangenen Ansprüche, **dadurch gekennzeichnet, dass** die Präsentationsflächen (18) zumindest teilweise aus Glas bestehen, und/oder dass die Präsentationflächen (18) mit Hilfe von Magneten (27) oder form- und/oder kraftschlüssigen Sicherungselementen in ihrer Schließstellung gehalten werden.

## Claims

1. A merchandise display cabinet in the form of a freezer accessible from above serving for receiving and presenting merchandise (9), preferably food products, to be chilled, the merchandise display cabinet comprising a receiving space (25) for merchandise (9), the merchandise display cabinet comprising at least one door (5) displaceable between an open and a closed position by means of which the receiving space (25) is accessible from the outside, **characterized in that** the merchandise display cabinet has a plurality of transparent presentation surfaces (18) for receiving and fixing informational materials and pivotally supported on the merchandise display cabinet by means of at least one joint (16), wherein the presentation surfaces (18) form a part of the exterior facing of the merchandise display cabinet, wherein the merchandise display cabinet comprises a base region and a transparent glass enclosure by means of which the lateral view into the interior of the merchandise display cabinet is possible, and wherein the presentation surfaces (18) are present between the base region and the glass enclosure.

2. The merchandise display cabinet according to the preceding claim, **characterized in that** the presentation surfaces (18) are implemented as pivotable glass surfaces.

3. The merchandise display cabinet according to any one of the preceding claims, **characterized in that** the presentation surfaces (18) are made at least partially of glass, and/or that the presentation surfaces (18) are supported by means of magnets (27) or form-fit and/or force-fit retaining elements in the closed position thereof.

## Revendications

1. Meuble de présentation de marchandises sous la forme d'un congélateur accessible par le haut, qui sert à recevoir et à présenter des marchandises (9) à réfrigérer, de préférence des aliments, dans lequel le meuble de présentation de marchandises comporte un compartiment d'accueil (25) pour les marchandises (9), dans lequel le meuble de présentation de marchandises comporte au moins une porte (5) qui peut être déplacée entre une position ouverte et une position fermée et par laquelle le compartiment d'accueil (25) est accessible de l'extérieur, **caractérisé en ce que** le meuble de présentation de marchandises comporte plusieurs surfaces de présentation (18) transparentes qui servent à recevoir ou à présenter du matériel d'information, et qui sont montées de manière pivotante sur le meuble de présentation de marchandises via au moins une articulation (16), dans lequel les surfaces de présentation (18) forment une partie d'un habillage extérieur du meuble de présentation de marchandises, dans lequel le meuble de présentation de marchandises comprend une zone de base et un encadrement en verre transparent, par lequel la vue latérale sur l'intérieur du meuble de présentation de marchandises est possible, et dans lequel les surfaces de présentation (18) sont placées entre la zone de base et l'encadrement en verre.

2. Meuble de présentation de marchandises selon la revendication précédente, **caractérisé en ce que** les surfaces de présentation (18) sont réalisées sous la forme de surfaces en verre pivotables.

3. Meuble de présentation de marchandises selon l'une quelconque des revendications précédentes, **caractérisé en ce que** les surfaces de présentation (18) sont constituées au moins partiellement de verre, et/ou **en ce que** les surfaces de présentation (18) sont maintenues dans leur position fermée à l'aide d'aimants (27) ou d'éléments de fixation agissant par complémentarité de forme et/ou de force.
